# EUROPÄISCHE PATENTSCHRIFT

(11) **EP 1 552 140 B1**
(45) Veröffentlichungstag und Bekanntmachung des Hinweises auf die Patenterteilung: **16.05.2007**
(21) Anmeldenummer: 03757826.7
(22) Anmeldetag: 11.09.2003
(51) Int. Cl.: F02M 59/34, F02M 63/02, F02M 69/18, F02D 7/00

(54) **VOLUMENSTROMREGELVENTIL**
VOLUME FLOW RATE REGULATING VALVE
SOUPAPE DE REGULATION DE DEBIT VOLUMETRIQUE

(30) Priorität: 14.10.2002 DE 10247774
(43) Veröffentlichungstag der Anmeldung: 13.07.2005
(73) Patentinhaber: SIEMENS AKTIENGESELLSCHAFT, 80333 München (DE)
(72) Erfinder: WERNER, Martin, 93155 Hemau (DE)
(86) Internationale Anmeldenummer: PCT/EP2003/010135
(87) Internationale Veröffentlichungsnummer: WO 2004/036032

(56) Entgegenhaltungen:
- EP-A- 1 199 467
- DE-A- 3 838 914
- DE-A- 4 444 417
- DE-A- 10 023 621
- DE-A- 10 130 487
- DE-A- 19 933 198
- US-A- 5 092 299

## Beschreibung

Die Erfindung betrifft ein Volumenstromregelventil.

Solche Volumenstromregelventile werden insbesondere zur Regelung des Kraftstoffvolumenstroms im Zulauf zu einer Hochdruckpumpe, die Kraftstoff in einen Hochdruckspeicher eines Common-Rail-Einspritzsystems einer Brennkraftmaschine fördert eingesetzt. Das Volumenstromregelventil muss zum einen gewährleisten, dass ständig genügend Kraftstoff entsprechend den Betriebsbedingungen der Brennkraftmaschine zur Verfügung steht. Zum anderen soll jedoch nicht übermäßig viel Kraftstoff in den Hochdruckspeicher gepumpt werden, da der überschüssige Kraftstoff über ein Hochdruckventil in den Tank der Brennkraftmaschine zurückgeführt wird und somit zu einer Erwärmung des Kraftstoffes im Tank führt. Zudem verringert sich durch das Verdichten von nicht benötigtem Kraftstoff der Wirkungsgrad des Einspritzsystems.

Aus der DE 38 38 914 A1 ist bereits ein Ventil, insbesondere zur Zumessung von Kraftstoff in einer Einspritzanlage einer Brennkraftmaschine bekannt. Das Ventil besteht aus einem Ventilgehäuse mit einer Einlass- und einer Auslassöffnung. In dem Ventilgehäuse ist ein Steuerkolben mit einer Steuernut bewegbar gelagert. Der Steuerkolben wird über einen Stellmechanismus gegen die Kraft einer Rückstellfeder bewegt. Je nach Lage des Kolbens ist die Auslassöffnung geschlossen oder es wird vom Kolben ein mehr oder wenig großer Durchtrittsquerschnitt in der Auslassöffnung freigegeben. Der Kraftstoff fließt bei einer zumindest teilweise freigegebenen Auslassöffnung von der Einlassöffnung über die Steuernut zum Auslass. Die Steuernut ist durch eine rotationssymmetrische Eindrehung im Steuerkolben ausgebildet. Aufgrund der Form des Steuerkolbens ergibt sich ein linearer Verlauf der Ventilkennlinie. Als Kennlinie wird hierbei das Verhältnis von Ansteuersignal oder Kolbenhub zum Volumenstrom bezeichnet. Für Common-Rail-Einspritzsysteme wird allerdings häufig eine Kennlinie gewünscht, die bei geringen Werten des Ansteuersignals einen flachen Kennlinienverlauf und bei höheren Werten des Ansteuersignals einen steileren Kennlinienverlauf ermöglicht. Dies lässt sich mit dem üblichen Volumenstromregelventil nicht realisieren.

Um zwei unterschiedliche Steigungen in der Ventilkennlinie zu erreichen wir in der DE 100 23 621 A1 vorgeschlagen, einen innen durchströmten, hülsenförmigen Steuerkolben vorzusehen, in den eine gestufte Steuergeometrie eingebracht wird. Das Einbringen einer derart ausgebildeten Steuergeometrie in den hülsenförmigen Steuerkolben ist allerdings fertigungstechnisch problematisch. Schwierigkeiten ergeben sich auch beim Entgraten der Steuergeometrie, da sich diese im inneren Steuerkolben befindet und nur schwer zugänglich ist.

EP 1 199 467 A2 offenbart ein Volumenstromregelventil mit drei Steuerkanten sowie zwei Durchströmquerschnitten.

Die Aufgabe der Erfindung ist es daher, ein Volumenstromregelventil bereitzustellen, das einfach und kostengünstig zu fertigen ist und das unterschiedlich Steigungen der Ventilkennlinie ermöglicht.

Die Aufgabe wird gelöst durch die Merkmale des unabhängigen Anspruchs 1. Vorteilhafte Ausgestaltungen der Erfindung sind in den abhängigen Ansprüchen gekennzeichnet.

Die Erfindung zeichnet sich dadurch aus, dass der Steuerkolben als Stufenkolben ausgebildet ist, der außen umströmt wird und in seiner Mantelfläche eine Steuergeometrie aufweist, die derart ausgebildet ist, dass sich in Abhängigkeit von der Stellung des Steuerkolbens unterschiedliche Steigungen in der Ventilkennlinie ergeben. Der Vorteil der Erfindung liegt darin, dass auch komplizierteste Steuergeometrien beispielsweise durch Fräsen einfach in die Mantelfläche des Stufenkolbens eingebracht werden können. Ein Entgraten der Steuergeometrie ist problemlos möglich, da sich die Kante an der Mantelfläche des Steuerkolbens befindet und hierdurch gut zugänglich ist. Durch das einfache Herstellen auch komplizierter Steuergeometrien lassen sich kostengünstig unterschiedlichste Ventilkennlinien realisieren. Der Ein- und Auslass kann durch einfache und preiswerte Bohrungen in das Ventilgehäuse hergestellt werden.

Da sich die Steigung der Ventilkennlinie allein durch die Steuergeometrie ergibt, kann der Kolbenhub proportional zum Ansteuersignal erfolgen. Ein proportionaler Zusammenhang zwischen Kolbenhub und Ansteuersignal lässt sich mit einfachen und kostengünstigen Stellgliedern beispielsweise einem elektromagnetischem Stellglied erreichen.

Eine bevorzugte Ausgestaltung der Erfindung sieht vor, die Abströmgeometrie mehrfach radial über den Umfang verteilt in den Steuerkolben einzubringen. Hierdurch lässt sich der Durchfluss erhöhen und zusätzlich werden die Radialkräfte auf den Ventilkolben reduziert.

Ein bekanntes Ausführungsbeispiel wird im folgenden anhand der schematischen Zeichnungen erläutert. Es zeigt:
- Figur 1a: einen Längsschnitt durch das Volumenstromregelventil
- Figur 1b: einen weiteren Längsschnitt durch das Volumenstromregelventil, wobei die Schnittebene radial um 90° versetzt zu Fig.1 liegt.
- Figur 2: eine typische Ventilkennlinie des Volumenstromregelventils

Figur 1a zeigt einen Längsschnitt durch das Volumenstromregelventil 1. Das Volumenstromregelventil besteht im wesentlichen aus dem Ventilgehäuse 10, dem Steuerkolben 2 sowie der Rückstellfeder 4. Das Ventilgehäuse 10 weist einen Einlass 12 und einen Auslass 13 auf, die radial in das Ventilgehäuse 10 eingebracht sind. In axialer Richtung ist das Ventilgehäuse 10 mit einer Gleitbohrung 18 versehen, in der der Steuerkolben 2 axial beweglich geführt ist. In Höhe des Einlasses 12 ist am Innenumfang des Ventilgehäuses eine Einlassnut 16 eingedreht. Der Steuerkolben 2 ist als Stufenkolben ausgebildet. Zwischen einem ersten Endbereichen 28 und einem zweiten Endbereich 29 des Steuerkolbens 2 ist eine Steuernut 15 in den Steuerkolben 2 eingedreht. Die Abströmgeometrie 8 weist eine erste Steuerkante 19 eine zweite Steuerkante 20 und eine dritte Steuerkante 34 auf, durch die ein erster Durchströmungsquerschnitt 21 und ein zweiter Durchströmungsquerschnitt 22 begrenzt werden. In Figur 1 b sind die beiden Durchströmungsquerschnitte 21, 22 durch die gestrichelten Lienen gekennzeichnet. Zur Aufnahme der Rückstellfeder 4 weist der Steuerkolben 2 in seinem ersten Endbereich 28 eine Federaufnahmebohrung 24, die als Sacklochbohrung ausgebildet ist, auf. Die Rückstellfeder 4 stützt sich auf der einen Seite an der Stirnseite der Federaufnahmebohrung 24 und auf der Gegenseite in einem Federteller 25 ab, der in das Ventilgehäuse 10 vorzugsweise durch Einpressen eingesetzt ist. Der Steuerkolben 2 wird durch ein Stellglied 11 und ein Übertragungsglied 27 gegen die Kraft der Rückstellfeder 4 verschoben. Als Stellglied eignet sich beispielsweise eine elektromagnetisches, mechanisches, hydraulisches oder pneumatisches Verstellglied. Das Verstellglied ermöglicht vorzugsweise einen proportionalen Zusammenhang zwischen dem Ansteuersignal und dem Kolbenhub.

Nachfolgend wird die Funktionsweise des Volumenstromregelventils beschrieben. In der dargestellten Ausgangsstellung (Fig.1 a), die einer ersten Endstellung des Steuerkolbens 2 entspricht, ist der Einlass 12 zunächst vom Steuerkolben 2 vollständig verschlossen, so dass keine Flüssigkeit durch das Volumenstromregelventil fließen kann.

Erhält das Stellglied 11 ein Stellsignal, so verschiebt es den Steuerkolben 2 mit Hilfe des Übertragungsglied 27 gegen die Federkraft der Rückstellfeder 4. Der Steuerkolben bewegt sich aus seiner ersten Endstellung 5 heraus in Richtung einer zweiten Endstellung 6, die sich in Figur 1 a links von der ersten Endstellung befindet. Der Steuerkolben 2 legt zunächst, ausgehend von seiner ersten Endstellung, eine Hublänge s1 ( Fig. 1 b) zurück, bei der der Steuerkolben 2 den Einlass 12 weiterhin vollständig verschließt. Nachdem der Steuerkolben 2 die Hublänge s1 zurückgelegt hat kommt es zu einer Überschneidung der ersten Steuerkante 19, der Abströmgeometrie 8 im Steuerkolben 2, mit der Einlasskante 30 der Einlassnut 16 im Ventilgehäuse 10. In Abhängigkeit von dem Wert des Stellsignals wird zunächst ein erster Durchströmungsquerschnitt 21 und nachfolgend zusätzlich der zweite Durchströmungsquerschnitt 22 freigegeben. Die Flüssigkeit strömt vom Einlass 12, durch die Einlassnut 16, die Abströmgeometrie 8, die Steuernut 15 zum Auslass 13.

Die Abströmgeometrie 8 ist in dem bekannten Ausführungsbeispiel so ausgebildet, dass ein erster und ein zweiter Durchströmungsquerschnitt 21, 22 entsteht. Die beiden Durchströmungsquerschnitte 21, 22 gehen ineinander über, wobei der Übergang durch die zweite Steuerkante 20 gekennzeichnet ist. Aufgrund der geringeren Breite des ersten Durchströmungsquerschnitt 21 ist die Querschnittszunahme im Bereich des ersten Durchströmungsquerschnitt 21 bezogen auf den Kolbenhub geringer als im Bereich des zweiter Durchströmungsquerschnitt 22. Dieses Verhalten veranschaulicht die in Fig. 2 dargestellte Ventilkennlinie. Aufgetragen ist dabei der Volumenstrom Q über dem Ansteuerstrom I. Bei sehr niedrigem Ansteuerstrom I, d.h. bei kleinem Kolbenhub, bleibt die Einlassnut 16 noch vollständig verschlossen, so dass keine Flüssigkeit durch das Volumenstromregelventil fließt. Mit steigendem Anstreuerstrom wird der Steuerkolben 2 weiter nach links gegen die Kraft der Rückstellfeder 4 gedrückt. Der erste Durchströmungsquerschnitt 21 wird freigegeben und Flüssigkeit kann durch das Volumenstromregelventil fließen. Da die Querschnittsflächenzunahme in diesem Bereich nur sehr gering ist, weist die Kennlinie nur eine flache Steigung auf. Erreicht der Steuerkolben 2 mit seiner zweiten Steuerkante 20 den Einlassbereich 12, 16 so wird zusätzlich der zweite Durchströmungsquerschnitt 22 freigegeben. Aufgrund der größeren Breite des zweite Durchströmungsquerschnitt 22, in Bezug zum ersten Durchströmungsquerschnitt 21, kommt es zu einer stärkeren Querschnittsflächenzunahme. Hierdurch kann mehr Flüssigkeit durch das Volumenstromregelventil fließen, dies zeigt sich im steileren Verlauf der Ventilkennlinie.

Die Abströmgeometrie 8 ermöglicht somit bei geringen Ansteuerströmen eine sehr feine Regulierung des Volumenstroms und bei höheren Ansteuerströmen ein schnelles öffnen des Ventils um die benötigte, große Flüssigkeitsmenge bereitzustellen.

Der besondere Vorteil der Erfindung liegt darin, das durch das einfache Einbringen der Abströmgeometrie 8 in die Mantelfläche 7 des Steuerkolbens 2 fast jede beliebige Abströmgeometrie realisierbar ist. Durch eine erfindungsgemäße Abströmgeometrie mit vier statt den dargestellten drei Steuerkanten lässt sich eine Ventilkennlinie mit drei unterschiedlichen Steigungen realisieren. Es ist dabei denkbar, dass die Kennlinie beispielsweise zu Beginn und zum Ende einen flachen und im mittleren Bereich einen steilen Verlauf aufweist. In dem man die erfindungsgemäße Abströmgeometrie derart gestaltet, dass der Durchströmungsquerschnitt sich kontinuierlich vergrößert oder verkleinert lässt sich auch ein kurvenförmiger Verlauf der Ventilkennlinie realisieren. Die Erfindung ermöglicht somit die Ventilkennlinie des Volumenstromregelventils einfach und preiswert an die jeweiligen Anforderungen anpassen.

## Patentansprüche

1. Volumenstromregelventil (1) mit einem in einem Ventilgehäuse (10) gelagerten Steuerkolben (2), der gegen die Kraft einer Rückstellfeder (4) .aus einer ersten Endstellung (5) axial in eine zweite Endstellung (6) bewegbar ist, wobei der Steuerkolben (2)als Stufenkolben ausgebildet ist, außen umströmt ist und eine in die vorhandene Mantelfläche (7) eingebrachte Steuergeometrie (8) aufweist, die derart ausgebildet ist, dass im Steuerkolben (2) ein Steuerraum ausgebildet ist, der ausschließlich einen zur Mantelfläche (7) und einen zu einer Stirnseite des Steuerkolbens (2) offenen Strömungsquerschnitt aufweist, wobei der zur Mantelfläche (7) offene Strömungsquerschnitt je nach Stellung des Stufenkolbens vom Ventilgehäuse (10) mehr oder weniger überdeckt wird und dadurch ein mehr oder weniger großer effektiver Strömungsquerschnitt freigegeben ist, wobei die Steuergeometrie so ausgebildet ist, dass ein erster und ein zweiter Durchströmungsquerschnitt entstehen, die ineinander übergehen, wobei eine erste Steuerkante (19), eine zweite Steuerkante (20) sowie eine dritte Steuerkante (34) entstehen, **dadurch gekennzeichnet, dass** eine vierte Steuerkante vorhanden ist, um eine Ventilkennlinie mit drei unterschiedlichen Steigungen zu realisieren.

2. Volumenstromregelventil nach Anspruch 1
**dadurch gekennzeichnet, dass** zwischen einem Ansteuersignal und dem Kolbenhub ein proportionaler Zusammenhang besteht.

3. Volumenstromregelventil nach einem der vorherigen Ansprüche
**dadurch gekennzeichnet, dass** die Abströmgeometrie (8) mehrfach, radial über den Umfang verteilt in den Steuerkolben (2) eingebracht ist.

4. Volumenstromregelventil nach einem der vorherigen Ansprüche
**dadurch gekennzeichnet, dass** der Steuerkolben (2) elektromagnetisch bewegt wird.

5. Volumenstromregelventil nach einem der Ansprüche 1 bis 3
**dadurch gekennzeichnet, dass** der Steuerkolben (2) mechanisch oder hydraulisch oder pneumatisch bewegt wird.

## Claims

1. Volume flow regulating valve (1) comprising a control piston (2) which is mounted in a valve housing (10) and is axially movable from a first terminal position (5) to a second terminal position (6) against the force of a resetting spring (4), the control piston (2) being embodied as a differential piston, being flowed around externally and having a control geometry (8) which is incorporated into the existing cylindrical surface area (7) and is embodied in such a way that a control space is formed in the control piston (2), said control space having only one flow cross-section that is open to the cylindrical surface area (7) and one that is open to a front face of the control piston (2), the flow cross-section that is open to the cylindrical surface area (7) being more or less covered by the valve housing (10) according to the position of the differential piston and thereby enabling a more or less large effective flow cross-section, the control geometry being embodied in such a way that a first and a second through-flow cross-section are produced which merge with one another, resulting in a first control edge (19), a second control edge (20) and a third control edge (34), **characterised in that** a fourth control edge is present in order to realise a valve characteristic curve having three different gradients.

2. Volume flow regulating valve according to claim 1,
**characterised in that**
a proportional relationship exists between a control signal and the piston stroke.

3. Volume flow regulating valve according to one of the preceding claims,
**characterised in that**
the dispersion geometry (8) is incorporated multiply into the control piston (2), radially distributed over the circumference.

4. Volume flow regulating valve according to one of the preceding claims,
**characterised in that**
the control piston (2) is moved by electromagnetic means.

5. Volume flow regulating valve according to one of the claims 1 to 3,
**characterised in that**
the control piston (2) is moved by mechanical, hydraulic or pneumatic means.

## Revendications

1. Soupape de régulation de débit volumique (1) comportant un piston de commande (2), monté dans un carter de soupape (10), pouvant se déplacer axialement, en s'opposant à la force d'un ressort de rappel (4), d'une première position finale (5) vers une deuxième position finale (6), le piston de commande (2) étant réalisé sous la forme d'un piston étagé et étant entouré extérieurement de liquide, et une géométrie de commande (8) étant imbriquée dans la surface enveloppe extérieure existante (7), cette géométrie étant réalisée de telle façon que, dans le piston de commande (2), soit réalisé un espace de commande qui présente exclusivement une section de passage ouverte vers la surface enveloppe extérieure (7) et une section de passage ouverte vers une face frontale du piston de commande (2), la section de passage ouverte vers la surface enveloppe extérieure (7) étant plus ou moins recouverte en fonction de chaque position du piston de commande par le carter de soupape (10), et, de ce fait, une section de passage effective plus ou moins grande étant libérée, la géométrie de commande étant réalisée de telle façon qu'il en résulte une première section de passage et une deuxième section de passage, qui se combinent l'une dans l'autre, de sorte qu'il en résulte une première arête de commande (19), une deuxième arête de commande (20) ainsi qu'une troisième arête de commande (34),
**caractérisée en ce qu'**il existe une quatrième arête de commande pour réaliser une courbe caractéristique de soupape comportant trois pentes montantes différentes.

2. Soupape de régulation de débit volumique suivant la revendication 1, **caractérisée en ce qu'**il existe une correspondance proportionnelle entre un signal d'enclenchement et la course du piston.

3. Soupape de régulation de débit volumique suivant l'une des revendications précédentes, **caractérisée en ce que** la géométrie d'échappement (8) est imbriquée en plusieurs fois dans le piston de commande (2), répartie radialement sur la périphérie.

4. Soupape de régulation de débit volumique suivant l'une des revendications précédentes, **caractérisée en ce que** le piston de commande (2) est déplacé électromagnétiquement.

5. Soupape de régulation de débit volumique suivant l'une des revendications 1 à 3, **caractérisée en ce que** le piston de commande (2) est déplacé mécaniquement, hydrauliquement ou pneumatiquement.
